# EUROPÄISCHE PATENTSCHRIFT

(11) **EP 0 017 052 B1**
(45) Veröffentlichungstag und Bekanntmachung des Hinweises auf die Patenterteilung: **26.05.1982**
(21) Anmeldenummer: 80101343.4
(22) Anmeldetag: 14.03.1980
(51) Int. Cl.: C11D 3/20, C11D 3/28, C11D 1/66

(54) **Verwendung von Farbstabilisatoren in alkalischen Reinigungsmitteln, die nicht ionische Tenside enthalten**
Use of stabilizers against decoloration in alkaline cleaning formulations containing non-ionic tensides
Utilisation de stabilisateurs contre la décoloration dans des compositions alcalines de nettoyage contenant des agents tensioactifs non-ioniques

(30) Priorität: 16.03.1979 DE 2910402
(43) Veröffentlichungstag der Anmeldung: 15.10.1980
(73) Patentinhaber: BASF Aktiengesellschaft, 67063 Ludwigshafen (DE)
(72) Erfinder: Oppenlaender, Knut, Dr., D-6700 Ludwigshafen (DE); Strickler, Rainer, Dr., D-6900 Heidelberg (DE); Perner, Johannes, Dr., D-6730 Neustadt 1 (DE); Trieselt, Wolfgang, Dr., D-6700 Ludwigshafen (DE)

## Beschreibung

Die Erfindung betrifft die Verwendung heterocyclischer Verbindungen, die als gemeinsames Strukturmerkmal eine -CO-0- oder eine -CO-NH-Gruppierung enthalten, als Farbstabilisatoren in alkalischen Reinigungsmitteln, die nichtionische Tenside auf der Basis von Polyalkylenoxiden oder von Alkoxylierungsprodukten hydrophober OH-oder NH-Gruppen enthaltender Verbindungen, die nicht durch Verschluss der Endhydroxylgruppen stabilisiert sind, enthalten.

Als Hauptbestandteile in Reinigerformulierungen für mechanisch intensive Reinigungsprozesse, z.B. bei der Flaschenwäsche oder bei Haushaltsgeschirrspülmaschinen, sind alkalisch reagierende Gerüstsubstanzen wie Phosphate, Silikate, Carbonate und zum anderen auch Ätzalkalien enthalten. Wesentlicher und notwendiger Bestandteil solcher Reinigerformulierungen sind neben eventuellen weiteren Zusätzen wie vor allem Oxidations- und Desinfektionsmitteln auch nichtionische Tenside der bekannten Tensidklassen, von denen als wichtigste zu nennen sind:
Alkylenoxidmisch- und Blockpolymerisate; alkoxylierte Äthylen- oder Propylenpolyamine oder Fettalkohole, wobei die Alkylenoxidkomponente entweder aus reinem Äthylenoxid oder reinem Propylenoxid oder beiden besteht, und wobei im letztgenannten Fall die Polyaddition mit dem Alkylenoxid-Gasgemisch oder nacheinander (in Blockform) durchgeführt werden kann.

Als Tenside werden dabei häufig solche eingesetzt, die trotz guter reinigender Wirkung wenig Schaum entwickeln oder sogar schaumdämpfend wirken, jedoch können spezielle Probleme auch stark schäumende Tenside erforderlich machen.

Mitunter kommt es in Abhängigkeit von der Zusammensetzung des Reinigers oder der auf den Reiniger einwirkenden Temperaturen zu Verfärbungen. Diese zumeist braunen Verfärbungen sind auf chemische Reaktion zwischen nichtionischem Tensid, Alkali und oxidierend wirkenden Substanzen wie Luftsauerstoff oder Chlorträgern im konfektionierten Reiniger selbst zurückzuführen. Die farblichen Veränderungen können zwar zum einen nur äusserlicher Natur sein, ohne eine Veränderung der anwendungstechnischen Eigenschaften zu bedingen. Bei Handelsprodukten, die vorzugsweise in den Haushalt gelangen, ist jedoch ein nicht ansprechendes Aussehen verkaufshindernd. Zum anderen kann die Wechselwirkung zwischen Tensid, Alkali und Oxidationsmittel auch soweit gehen, dass Veränderungen der anwendungstechnischen Eigenschaften festzustellen sind. Es hat sich gezeigt, dass die freien Hydroxylgruppen der nichtionischen Tenside der Angriffspunkt für Alkali und Oxidationsmittel sind. Aus diesem Grunde hat es nicht an Bestrebungen gefehlt, die Hydroxylgruppe durch chemische Reaktion in alkalistabile Derivate zu überführen. Als wesentliche Beispiele sind die Verätherung mit z.B. Benzylchlorid oder die Acetalisierung zu erwähnen. Diese Operationen liefern dann auch nichtionische endgruppenverschlossene Tenside, die ausreichend stabil sind. Der Endgruppenverschluss bewirkt jedoch auch eine Veränderung der physikalisch-chemischen Eigenschaften. So werden z.B. Trübungspunkt und Löslichkeit in Wasser herabgesetzt. Aus ökonomischer Sicht ist zu erwähnen, dass die genannten chemischen Reaktionen, die zu endgruppenverschlossenen nichtionischen Tensiden führen, nicht einfach durchzuführen sind, und deshalb die Produkte nicht unerheblich verteuern. Es ist ferner zu erwähnen, dass durch den Endgruppenverschluss die biologische Abbaubarkeit solcher Tenside verschlechtert wird. Dies kann sogar soweit gehen, dass gesetzlich vorgeschriebene Mindestabbauraten nicht mehr erfüllt werden.

Der Erfindung lag daher die Aufgabe zugrunde, nach anderen Methoden zu suchen, mit denen derartige nichtionische schaumarme Tenside ohne Änderung ihrer anwendungstechnischen Eigenschaften gegen die Einwirkung von starken Alkalien und Oxidationsmitteln in Reinigungsmitteln stabilisiert werden können.

Es wurde nun gefunden, dass diese Aufgabe gelöst werden kann, wenn die Reinigungsmittel 0,1 bis 5, vorzugsweise 0,5 bis 3 Gew.-% - bezogen auf nichtionische Tenside - mindestens einer Verbindung der Formel I, wie sie gemäss dem Patentanspruch definiert ist, enthalten.

Beispiele für solche Verbindungen sind cyclische Ester und Amide, wie Lactone, Lactame und cyclische Kohlensäureester mit mehrwertigen Alkoholen, wie Glycol, 1,2-Propylenglycol oder Glycerin, die alle der im Patentanspruch definierten Formel gehorchen.

Einzelner Vertreter dieser Verbindungsgruppe, in der als gemeinsames Strukturmerkmal immer die -CO-0-(Ester)- odr -CO-NH-(Amid)-Struktur auftritt, sind beispielsweise Äthylencarbonat, Propylencarbonat, Glycerincarbonat, Äthylencarbamat, Porpylencarbamat, y-Butyrolacton, ö-Valerolacton, e-Caprolactam oder Pyrrolidon. Erfindungsgemäss wirken auch Gemische dieser Verbindungen.

Die Farbstabilisatoren werden in dem flüssigen, nichtionischen Tensid durch Rühren, zweckmässigerweise in der Wärme, gelöst.

Man setzt erfindungsgemäss - bezogen auf das Tensid - 0,1 bis 5 Gew.-% an Stabilisator zu. Weniger als 0,1 Gew.-% bewirkten eine Abnahme der Stabilität und mehr als 5 Gew.-% bedeuten keine zusätzlichen Vorteile. Vorzugsweise wählt man 0,5 bis 3 Gew.-%.

Sofern das nichtionische Tensid bei Raumtemperatur nicht flüssig ist, wird es aufgeschmolzen und wie geschildert verfahren. Nachdem sich der Farbstabilisator darin gelöst hat, lässt man es wieder erstarren. Die erfindungsgemäss farbstabilisierten Tenside und Reinigungsmittel können also in flüssiger oder fester Form vorliegen.

Die farbstabilisierten Tenside werden genau wie bisher die nicht farbstabilisierten zur Herstellung der Reinigerformulierungen mit deren übrigen Komponenten, insbesondere den eingangs genannten alkalischen Gerüstsubstanzen und gegebenenfalls weiteren Zusätzen wie Oxidationsmitteln, Duft- und Farbstoffen und Desinfektionsmitteln abgemischt. Für diese Mischungen besteht - im Gegensatz zu den nicht farbstabilisierten Mischungen - praktisch keine Gefahr einer augenfälligen Verfärbung beim Lagern, auch nicht in der Wärme. Es hat sich gezeigt, dass die Farbstabilisatoren bei fast allen Äthylenoxid und Äthylenoxid/Propylenoxid-Tensiden wirksam sind, d.h. es sind keine zeitraubenden Versuche notwendig, etwa spezielle Tenside auszuwählen. Reinigerformulierungen, welche die erfindungsgemäss farbstabilisierten Tenside enthalten, setzen sich im allgemeinen aus 70 bis 99, vorzugsweise 90 bis 99 Gew.-% an anorganischer alkalischer Gerüstsubstanz und 30 bis 1, vorzugsweise 10 bis 1 Gew.-%, jeweils auf die gesamte Formulierung bezogen, an Tensid zusammen.

Die nun folgenden Beispiele erläutern die Erfindung. Angegebene Prozente sind Gewichtsprozente.

### Beispiele

Die Alkylenoxid-Addukte wurden in der Weise geprüft, dass sie 24 Tage mit und ohne Stabilisatorzusatz bei verschiedenen Temperaturen gelagert wurden.

Die Proben bei Raumtemperatur (RT) wurden ohne NaOH-Zusatz gelagert; bei 50 und 70 °C gelagerte Proben enthielten festes Ätznatron. Nach dieser Zeit wurden Jodfarbzahl und Farbe des Ätznatrons bestimmt.

In der folgenden Tabelle sind in den ersten 3 senkrechten Spalten die Jodfarbzahlen, in den letzten beiden Benotungen angegeben, die aufgrund der visuellen Betrachtung des festen Ätznatrons vorgenommen wurde.

Es wurden Noten von a (sehr gut, kein brauner Belag) bis e (sehr schlecht, dicker brauner Belag) vergeben. Die Tabelle zeigt deutlich die wesentlich verbesserte Farbstabilität der Tenside mit den erfindungsgemässen Zusätzen gegenüber den nichtstabilisierten. In der Tabelle bedeuten «EO» Äthylenoxid und «PO» Propylenoxid.

## Patentansprüche

Neuer Patentanspruch

Verwendung mindestens einer Verbindung der Formel I in der X für O, CH₂, C₂H₄ oder C₃H₆, Y für O oder NH und Z für H, CH₃ oder CH₂OH stehen, als Farbstabilisator in stark alkalischen Reinigungsmitteln, die nichtionische Tenside mit endständigen Hydroxylgruppen enthaltenden Polyalkylenoxidgruppen enthalten, wobei die Verbindungen der Formel I zu 0,1 bis 5 Gew.-% - bezogen auf die Tenside - in den Reinigungsmitteln enthalten sind.

## Revendications

Utilisation d'au moins un composé de formule I dans laquelle X représente O, CH₂, C₂H₄, ou C₃H₆, Y représente O ou NH et Z représente H, CH₃ ou CH₂OH, comme stabilisateur de coloration dans des agents de nettoyage fortement alcalins contenant des agents tensio-actifs nonioniques à groupes polyalkylènoxyde contenant des groupes hydroxyle terminaux, les comoosés de formule I étant contenus dans les agents de nettoyage en proportions allant jusqu'à 0,1 à 5% en poids - rapportées aux agents tensio-actifs.

## Claims

Use of at least one compound of the formula I where X is O, CH₂, C₂H₄ or C₃H₆, Y is O or NH and Z is H, CH₃ or CH₂0H, as colour stabilizer in strongly alkaline cleaning agents which contain nonionic surfactants having poly(alkylene oxide) groups with terminal hydroxyl groups, from 0.1 to 5% by weight, based on the surfactant, of the compound of the formula I being contained in the cleaning agent.
